# EUROPÄISCHE PATENTSCHRIFT

(11) **EP 0 015 043 B1**
(45) Veröffentlichungstag und Bekanntmachung des Hinweises auf die Patenterteilung: **22.02.1984**
(21) Anmeldenummer: 80200168.5
(22) Anmeldetag: 27.02.1980
(51) Int. Cl.: E06B 9/327

(54) **Abblendeinrichtung**
Blind
Jalousie

(30) Priorität: 27.02.1979 NL 7901549
(43) Veröffentlichungstag der Anmeldung: 03.09.1980
(73) Patentinhaber: Verosol B.V., NL-7500 AA Enschede (NL)
(72) Erfinder: Langeler, Jan Hendrik, Borculo (NL)
(74) Vertreter: van der Beek, George Frans, Ir.

## Beschreibung

Die Erfindung bezieht sich auf eine Abblendeinrichtung für Fenster, insbesondere für ständig oder vorübergehend schräg liegende Fenster, die gegebenenfalls um eine Horizontalchse kippbar sind, bestehend aus einer horizontalen Oberschiene, die am oberen Rahmenstück des Fensters befestigt ist oder mit dem Fenster ein Ganzes bildet, aus einer gegenüber der Oberschiene beweglichen horizontalen Unterschiene, aus einem zusammenfaltbaren Abblendteil zwischen Oberschiene und Unterschiene, aus Schnüren, welche sich durch Mindestens drei Reihen von Öffnungen im Abblendteil erstrecken und nur als Führung der Unterschiene und des Abblendteils dienen, und aus einer Vorrichtung zum Umlenken der Schnüre, wobei diese Vorrichtung am unteren Rahmenstück des Fensters befestigt ist oder mit dem Fenster ein Ganzes bildet.

Eine solche Abblendeinrichtung ist aus der US-A-1 229 523 bekannt, insbesondere Fig. 11. Hierbei besteht die Vorrichtung zum Umlenken der Schnüre aus Umlenkrollen, welche am unteren Rahmenstück des Fensters befestigt sind. Die Schnüre verlaufen dabei durch die Öffnungen im Abblendteil und Unterschiene nach unten und sind um die Umlenkrollen herumgeführt. Die Schnüre verlaufen also auch vor der Fensterscheibe, wenn die Abblendeinrichtung ganz hochgezogen ist. In der Praxis ergibt dies Schwierigkeiten, z. B. beim Fensterputzen.

Ziel der Erfindung ist es, die bekannte Abblendeinrichtung zu verbessern. Dies wird erfindungsgemäß dadurch erreicht, daß die Vorrichtung zum Umlenken der Schnüre eine Zusatzschiene ist, daß Seitenschienen, die an Seitenrahmenstücken des Fensters befestigt sind oder mit dem Fenster ein Ganzes bilden, zum Führen der Enden der Unterschiene dienen und die Oberschiene mit der Zusatzschiene verbinden, daß jede Schnur von ihrem jeweiligen Befestigungspunkt im Bereich eines der Enden der Oberschiene aus durch eine Reihe von Öffnungen im Abblendteil zur Unterschiene, in dieser zu jeweils einer Seitenschiene, in dieser nach unten jeweils zu einem Ende der Zusatzschiene, durch diese hindurch zum gegenüberliegenden Ende der Zusatzschiene in die jeweilige Seitenschiene und von dort über das jeweilige Ende der Unterschiene sowie durch eine weitere Reihe von Öffnungen im Abblendteil zu einem Befestigungspunkt im Bereich der Enden der Oberschiene verläuft und daß in jeder Schnur mindestens eine Zugfeder vorgesehen ist.

Bei einer hochgezogenen Abblendeinrichtung gemäß der Erfindung verlaufen also keine Schnüre vor dem Fenster. Die Zugfeder(n) nimmt (nehmen) Maßabweichungen in den Schnüren auf und verhindert (verhindern), daß bei Überbelastung eine Schnur reißt.

Bei einer breiteren Abblendeinrichtung sind an jedem Befestigungspunkt in der Nähe der Oberschiene jeweils zwei Schnüre befestigt, welche durch zwei verschiedene Reihen von Öffnungen im Abblendteil zur Unterschiene geführt werden.

Es ist naheliegend, daß die erfindungsgemäße Abblendeinrichtung auch bei vertikalliegenden Fenstern anwendbar ist. Wenn man von Fenstern spricht, denkt man nicht an Fenster von Gebäuden, sondern auch an Rück- und Seitenfenster von Kraftfahrzeugen, Campingwagen usw.

Weitere Einzelheiten der vorliegenden Erfindung werden anhand der Zeichnung erläutert, welche eine perspektivische Ansicht einer erfindungsgemäßen Abblendeinrichtung zeigt.

Das nicht dargestellte Fenster, an dem die erfindungsgemäße Abblendeinrichtung befestigt werden soll, kann ein vertikal- oder schrägliegendes Fenster sein, z. B. ein Fenster in einem schrägverlaufenden Dach, wobei das Fenster in bekannter Weise als Klappfenster ausgeführt ist, so daß das Fenster und damit die Abblendeinrichtung unter verschiedenen Neigungen angeordnet werden können.

Die Oberschiene der Abblendeinrichtung ist mit dem Bezugszeichen 1 angegeben, die Unterschiene mit Bezugszeichen 2, der Abblendteil mit 3 und die Seitenführungen mit 4. Die Zusatzschiene 5 verläuft am unteren Rahmenstück des Fensters entlang.

Die Seitenführungen 4 können getrennte Schienen sein, die an den Seitenrahmenstücken (nicht dargestellt) des Fensters befestigt oder in den Seitenrahmenstücken angeordnet sind.

Die Schienen werden vorzugsweise aus Aluminium oder einem Kunststoff hergestellt.

In dem dargestellten Ausführungsbeispiel besteht der Abblendteil 3 aus einem plissierten Polyestergewebe. Die erfindungsgemäße Vorrichtung ist jedoch auch bei einem Abblendteil mit horizontalliegenden Aluminium- oder Kunststofflamellen anwendbar; sie ist für jede Art von Abblendteilen, die zusammengefaltet oder ineinandergeschoben werden können, geeignet.

In dem dargestellten Ausführungsbeispiel werden zwei Schnüre A und B verwendet.

Die Schnur A ist in der Oberschiene 1 bei A1 befestigt. Sie verläßt die Oberschiene bei A2 und geht durch Öffnungen in der Mitte des Abblendteils 3 nach unten, wo sie bei A3 in die Unterschiene 2 hineingeht und durch die Unterschiene 2 hindurch bis zu A4 verläuft. Dort verläßt sie die Unterschiene 2; sie läuft nach unten zu A5, wo sie in die Zusatzschiene 5 hineingeht und durch diese Schiene hindurch zu A6, um von dort nach oben zu A7 zu verlaufen. Dort geht die Schnur A in die Unterschiene 2 hinein und verläßt die Unterschiene 2 bei A8; von dort geht sie durch den Abblendteil 3 hindurch nach oben zu Punkt A9. Von A9 läuft die Schnur durch die Oberschiene 1 hindurch zu A1 zurück und wird dort wieder befestigt.

In der Schnur A ist neben dem Punkt A1 eine Zugfeder 6 angeordnet. Sie dient dazu, die zulässigen Maßabweichungen in der Schnur aufzufangen und zu vermeiden, daß die Schnur bei Überbelastung reißt.

Die Schnur B verläuft symmetrisch zur Schnur A.

Die Figur zeigt, daß die Schnüre A und B beide durch die Öffnungen in der Mitte des Abblendteils 3 verlaufen. Wenn man eine breitere Abblendeinrichtung mit zwei Reihen Öffnungen in der Mitte versehen will, kann jede der Schnüre A und B durch eine eigene Reihe von Öffnungen verlaufen.

Die Schnüre sind auf eine solche Art und Weise angeordnet, daß sie sowohl für die Führung an den Seiten als auch für die Führung in der Mitte dienen.

## Patentansprüche

1. Abblendeinrichtung für Fenster, insbesondere für ständig oder vorübergehend schrägliegende Fenster, die gegebenenfalls um eine Horizontalachse kippbar sind, bestehend aus einer horizontalen Oberschiene (1), die am oberen Rahmenstück des Fensters befestigt ist oder mit dem Fenster ein Ganzes bildet, aus einer gegenüber der Oberschiene (1) beweglichen horizontalen Unterschiene (2), aus einem zusammenfaltbaren Abblendteil (3) zwischen Oberschiene (1) und Unterschiene (2), aus Schnüren (A, B), welche sich durch mindestens drei Reihen von Öffnungen im Abblendteil (3) erstrecken und nur als Führung der Unterschiene (2) und des Abblendteils (3) dienen, und aus einer Vorrichtung (5) zum Umlenken der Schnüre (A, B), wobei diese Vorrichtung (5) am unteren Rahmenstück des Fensters befestigt ist oder mit dem Fenster ein Ganzes bildet, dadurch gekennzeichnet, daß die Vorrichtung zum Umlenken der Schnüre (A, B) eine Zusatzschiene (5) ist, daß Seitenschienen (4), die an Seitenrahmenstücken des Fensters befestigt sind oder mit dem Fenster ein Ganzes bilden, zum Führen der Enden der Unterschiene (2) dienen und die Oberschiene (1) mit der Zusatzschiene (5) verbinden, daß jede Schnur (A, B) von ihrem jeweiligen Befestigungspunkt (A1) im Bereich eines der Enden der Oberschiene (1) aus durch eine Reihe von Öffnungen im Abblendteil (3) zur Unterschiene (2), in dieser zu jeweils einer Seitenschiene (4), in dieser nach unten jeweils zu einem Ende der Zusatzschiene (5), durch diese hindurch zum gegenüberliegenden Ende der Zusatzschiene (5) in die jeweilige Seitenschiene (4) und von dort über das jeweilige Ende der Unterschiene (2) sowie durch eine weitere Reihe von Öffnungen im Abblendteil (3) zu einem Befestigungspunkt im Bereich der Enden der Oberschiene (1) verläuft und daß in jeder Schnur (A, B) mindestens eine Zugfeder (6) vorgesehen ist.

2. Abblendeinrichtung gemäß Anspruch 1, dadurch gekennzeichnet, daß an jedem Befestigungspunkt (A1) jeweils zwei Schnüre (A, B) befestigt sind, welche durch zwei verschiedene Reihen von Öffnungen im Abblendteil (3) zur Unterschiene (2) geführt werden.

## Claims

1. A blind arrangement for windows, especially for windows which are constantly or temporarily sloping, which can possibly be tilted around a horizontal axis, consisting of an upper horizontal rail (1) which is attached to the upper frame element for the window or forms an integral part of the window, a lower horizontal rail (2) which is movable relative to the upper rail (1), a blind part (3) which can be folded up together and is located between the upper rail (1) and the lower rail (2), cords (A, B) which extend through at least three rows of holes in the blind part (3) and serve only as a guide for the lower rail (2) and the blind part (3), and a device (5) for deflecting the cords (A, B), this device (5) being attached to the lower frame element for the window or forming an integral part of the window, characterised in that the device for deflecting the cords (A, B) is an additional rail (5), that side rails (4) which are attached to the side frame element for the window or form an integral part of the window serve to guide the ends of the lower rail (2) and connect the upper rail (1) to the additional rail (5), that each cord (A, B) runs out from its individual attachment point (A1) in the vicinity of one of the ends of the upper rail (1), through a row of holes in the blind part (3) to the lower rail (2), each running inside this to its relevant side rail (4) and inside this downwards, each to its relevant end of the additional rail (5) and through this to the opposite end of the additional rail (5), into the relevant side rail (4) and from there via the relevant end of the lower rail (2) through a further row of holes in the blind part (3) to an attachment point in the vicinity of the ends of the upper rail (1), and that at least one tension spring (6) is provided in each cord (A, B).

2. A blind arrangement according to Claim 1, characterised in that two cords (A, B) are attached at each attachment point (A1), and are passed to the lower rail (2) through two different rows of holes in the blind part (3).

## Revendications

1. Installation de store pour des fenêtres, particulièrement pour des fenêtres fixes ou se tenant temporairement en position oblique, qui peuvent éventuellement basculer autour d'un axe horizontal, cette installation se composant d'une gouttière supérieure (1) horizontale qui est fixée à la traverse supérieure du cadre de la fenêtre ou qui forme un tout avec la fenêtre, d'une gouttière inférieure (2) horizontale mobile par rapport à la gouttière supérieure (1), d'un store (3) pouvant se replier entre la gouttière supérieure (1) et la gouttière inférieure (2), de cordons (A, B) qui s'étendent à travers au moins trois séries de trous dans ledit store (3) et qui servent seulement au guidage de la gouttière inférieure (2) et du store (3), et d'un dispositif (5) pour le renvoi des cordons (A, B) ce dispositif (5) étant fixé à la traverse inférieure du cadre de la fenêtre ou formant un tout avec la fenêtre, caractérisée en ce que le dispositif pour le renvoi des cordons (A, B) est une gouttière auxiliaire (5), en ce que des gouttières latérales (4), qui sont fixées aux montants du cadre de la fenêtre ou formant un tout avec la fenêtre, servent à guider les extrémités de la gouttière inférieure (2) et relient la gouttière supérieure (1) à la gouttière auxiliaire (5), en ce que chacun des cordons (A, B), partant de son point d'attache (A1 pour A) auprès de l'une des extrémités de la gouttière supérieure (1), passe par une série de trous dans le store (3) en allant vers la gouttière inférieure (2) dans laquelle chaue cordon se dirige vers chacune des gouttières latérales (4), dans laquelle il descend vers l'une des extrémités de la gouttière auxiliaire (5) et la parcourt entièrement pour parvenir à l'extrémité opposée de ladite gouttière (5) et passer dans l'autre gouttière latérale (4), et de là il remonte en passant par l'autre extrémité de la gouttière inférieure (2) ainsi que par une autre série de trous dans le store (3) et revient à un point d'attache auprès de celle des extrémités de la gouttière supérieure (1) dont il est parti, et en ce qu'un ressort de traction (6) au moins est prévu dans chaque cordon (A, B).

2. Installation de store selon la revendication 1, caractérisée en ce qu'en chaque point d'attache (A1) sont fixés chaque fois deux cordons (A, B) qui sont guidés par deux séries différentes de trous dans le store (3) en allant vers la gouttière inférieure (2).
